# EUROPÄISCHE PATENTANMELDUNG

(11) **EP 2 353 705 A1**
(43) Veröffentlichungstag der Anmeldung: **10.08.2011**
(21) Anmeldenummer: 10001079.2
(22) Anmeldetag: 03.02.2010
(51) Int. Cl.: B01F 3/04, B01F 5/06, B01J 10/00, B01J 19/24

(54) **Vorrichtung und Verfahren zum Mischen von Dispersionen und Gasen**

(71) Anmelder: Bayer MaterialScience AG, 51368 Leverkusen (DE)
(72) Erfinder: Achten, Dirk, Dr., 51375 Leverkusen (DE)

(57) **Zusammenfassung**

Die vorliegende Erfindung betrifft eine Vorrichtung sowie ein Verfahren zum Mischen einer Dispersion mit einem Gas, insbesondere einer Polymerdispersion mit einer gasförmigen Säure. Erfindungsgemäß wird eine Vorrichtung angegeben, welche aus einer äußeren Aufnahme (2) sowie wenigstens zwei mittels eines Abstandhalters (4) in der Aufnahme (2) zueinander beabstandet angeordnete Lochböden (3) aufweist, wobei die Aufnahme ein Auflager zur Aufnahme eines ersten Lochbodens aufweist, auf welchem ein Lochboden lose angeordnet ist und auf diesem ersten Lochboden der Abstandshalter lose angeordnet ist, auf welchem wiederum der zweite Lochboden angeordnet ist.

## Beschreibung

Die vorliegende Erfindung betrifft eine Vorrichtung zum Mischen von Dispersionen mit Gasen. Insbesondere betrifft die vorliegende Erfindung eine Vorrichtung zum Mischen einer Polymerdispersion mit einem Gas. Darüber hinaus betrifft die Erfindung ein Verfahren zum Mischen einer Dispersion mit einem Gas unter Verwendung einer erfindungsgemäßen Vorrichtung.

Aus dem Stand der Technik sind unterschiedliche Mischvorrichtungen zum Mischen von Dispersionen mit Gasen bekannt. Dabei ist es bekannt, eine Begasung von Dispersionen mittels Rühren, Überleiten, Durchleiten, mittels statischer Mischer oder durch Membranverfahren vorzunehmen.

Die zuvor genannten Methoden benötigen im Fall von Batch-Prozessen, wie Rühren, Überleiten, oder Durchleiten aufgrund geringer Dispersion/Gas-Phasengrenzflächen eine relativ lange Kontaktzeit, bis eine hinreichende Begasung der Dispersion stattgefunden hat. Diese Methoden eignen sich daher in der Regel nicht für den Einsatz in kontinuierlichen Prozessen.

Bekannte kontinuierliche Mischerverfahren wie statische Mischer oder Membranverfahren erlauben eine schnelle Vermischung von Gasen mit Dispersionen. Problematisch ist der Einsatz solcher Mischer jedoch im Fall von empfindlichen Dispersionen, die beispielsweise bei lokaler Überdosierung des Gases und/oder hoher Scherung zur Koagulation neigen, wie dies beispielsweise bei einigen Polymerdispersionen bei deren Begasung mit einer gasförmigen Säure der Fall ist.

In diesem Fall kann es dazu kommen, dass sich die Mischvorrichtungen zusetzen und so schnell ihre Betriebseigenschaften verlieren. Sie müssen daher häufig ausgetauscht werden, wobei eine Reinigung und anschließende Wiederverwertung der Mischer in der Regel nicht möglich ist.

Aufgabe der vorliegenden Erfindung ist es daher, eine Vorrichtung zur effizienten Mischung von Dispersionen mit Gasen anzugeben, welche die aus dem Stand der Technik bekannten Nachteile zu überwinden vermag.

Gelöst wird diese Aufgabe durch eine Vorrichtung gemäß Anspruch 1. Es wird somit eine Vorrichtung zum Mischen einer Dispersion mit einem Gas bereitgestellt, welche eine äußere Aufnahme sowie wenigstens zwei mittels eines Abstandhalters in der Aufnahme zueinander beabstandet angeordnete Lochböden aufweist, wobei die Aufnahme ein Auflager zum Aufnehmen eines ersten Lochbodens aufweist, auf welchem ein Lochboden lose angeordnet ist und auf diesen ersten Lochboden ein Abstandhalter lose angeordnet ist, auf welchem wiederum der wenigstens zweite Lochboden angeordnet ist.

Durch die erfindungsgemäße Ausgestaltung einer Vorrichtung zum Mischen wird zum Einen das Auftreten hoher Scherkräfte in der Dispersion während des Mischvorganges vermieden, darüber hinaus kann eine lokale Überdosierung des Gases verhindert werden.

Es ist die grundlegende Idee der Erfindung, in einer Aufnahme, welche beispielsweise durch ein Rohr gebildet sein kann, eine Reihe von lose durch Abstandhalter zueinander beabstandete Lochböden vorzusehen, welche in der Aufnahme frei gestapelt werden können. Als Auflager für den untersten Lochboden kann es beispielsweise vorgesehen sein, die Aufnahme an ihrer Auslassseite mit einem Gewinde zu versehen, mittels welchem ein geeignetes Abschlusselement an der Aufnahme befestigbar ist, gegenüber welchem sich der unterste Lochboden abstützt. Alternativ können auch andere Befestigungsarten für ein solches Abschlusselement vorgesehen sein, wie beispielsweise Flansche oder dergleichen.

In gleicher Weise kann ein Einlasselement am oberen Ende der Aufnahme vorgesehen sein.

In einer Ausgestaltung der Erfindung weist die Aufnahme an ihrer Einlass- und/oder Auslassseite eine Querschnittsverjüngung auf. Eine solche Querschnittsverjüngung kann beispielsweise durch das zuvor beschriebene Auslass- oder Einlasselement gebildet sein. In einer bevorzugten Ausführung der Erfindung verjüngt sich der Querschnitt an der Einlass- und/oder Auslassseite um ≥ 10 % gegenüber dem mittleren Querschnitt der Aufnahme. Durch die Querschnittsverjüngung ist es möglich, die Strömungsgeschwindigkeit und somit die Verweilzeit der Dispersion und des Gases in dem Mixer einzustellen.

Gemäß einer weiteren Ausgestaltung der Erfindung beträgt die Gesamtlochfläche pro Lochboden zwischen 1 % und 20 % der Gesamtbodenfläche. Es hat sich gezeigt, dass bei einer solchen Lochfläche bzw. Durchlassfläche eine hinreichende Durchmischung erzielt werden kann, ohne dass der hydraulische Widerstand durch die Lochböden zu hoch wird.

Gemäß einer weiteren Ausgestaltung der Erfindung beträgt der Lochdurchmesser der einzelnen Löcher eines Lochbodens zwischen 1 % und 15 % des Lochbodendurchmessers. Die Löcher können zufällig oder gleichmäßig über die gesamte Lochbodenfläche verteilt angeordnet sein, wobei eine gleichmäßige Verteilung bevorzugt ist. Gemäß einer weiter bevorzugten Ausführungsform sind die Löcher in den Lochböden gratfrei ausgestaltet. Hierdurch können die an den Löchern auftretenden Scherkräfte weiter verringert werden und eine durch Scherung hervorgerufene Koagulation der Dispersion kann vermieden werden.

Die Lochböden können gemäß einer weiteren Ausgestaltung der Erfindung eine Stärke zwischen 1 mm und 10 mm aufweisen. Vorteilhafter Weise besitzen die Lochböden bei einer solchen Ausgestaltung auch bei großen Lochdurchmessern und einer hohen gesamten Lochfläche eine hinreichende Stabilität, um den in der Vorrichtung auftretenden mechanischen Kräften standzuhalten.

Die Abstände zwischen den einzelnen Lochböden können gemäß einer weiteren Ausgestaltung der Erfindung dem 5fachen bis 100fachen der Lochbodenstärke entsprechen. Es hat sich gezeigt, dass bei einem solchen Abstand der Lochböden zueinander zwischen den Lochböden eine gute Durchmischung des Gases mit der Dispersion erreicht werden kann.

In einer weiteren Ausgestaltung der Erfindung beträgt die Längenausdehnung der Vorrichtung zwischen dem 5fachen und dem 50fachen des Durchmessers der Vorrichtung. Bei einem solchen Längen/Querschnitt-Verhältnis wird eine optimierte Strömungsgeschwindigkeit innerhalb der Vorrichtung erreicht.

Gemäß einer weiteren Ausgestaltung der Erfindung kann die Vorrichtung zwischen 3 und 100 Lochböden aufweisen. Hierbei können die einzelnen Lochböden in gleichen Abständen oder auch in unterschiedlichen Abständen zueinander angeordnet sein. Des Weiteren können die Lochböden gleiche Lochdurchmesser und/oder Gesamtlochflächen oder auch unterschiedliche Lochdurchmesser und/oder Gesamtlochflächen aufweisen.

Die erfindungsgemäße Vorrichtung zum Mischen einer Dispersion mit einem Gas kann in Ausgestaltungen darüber hinaus weitere Einrichtungen umfassen, wie beispielsweise Einrichtungen zur Steuerung des Volumenstroms oder des Polymerdispersions- und/oder Gasdrucks, mit welchem die Dispersion und/oder das Gas auf die Vorrichtung beaufschlagt werden. Des Weiteren können andere Einrichtungen wie Pumpen und dergleichen an der erfindungsgemäßen Vorrichtung vorgesehen sein.

In einer Ausgestaltung der Erfindung durchströmen das Gas und die Dispersion, z. B. eine gasförmige Säure und eine Polymerdispersion, die erfindungsgemäße Vorrichtung zum Mischen einer Dispersion mit einem Gas in Richtung der Schwerkraft von oben nach unten. Alternativ kann die Vorrichtung auch in waagerechter Richtung angeordnet sein. Erfindungsgemäß erfolgt die Einbringung des Gases und der Dispersion volumen- und/oder druckgesteuert. In der Volumensteuerung können voreingestellte Volumina von Gas und Dispersion in die Vorrichtung dosiert werden. Im Fall der druckgesteuerten Dosierung wird die Durchflussrate der Dispersion z. B. durch einen Eingangsdruck vorgegeben und das Gas mittels eines idealerweise nur in einer Richtung offenen Ventils, welches z. B. als Klappen-Rückschlagsventil oder Goodyearventil, ausgeführt sein kann oder auch eines in zwei Richtungen offenen Ventils z.B. eines Kugelhans, zudosiert. Der Eingangsdruck der Dispersion im Fall der Drucksteuerung kann hydrostatisch oder über z. B. eine Membranpumpe, eine Schlauchpumpe oder dergleichen gesteuert werden. Der Gaseingangsdruck kann beispielsweise über ein Reduzierventil, welches einer Druckflasche nachgeschaltet ist, eingestellt sein. Erfolgt eine Volumendosierung von Dispersion und Gas, so kann diese nach bekannten Verfahren zur Volumendosierung von Flüssigkeiten und Gasen erfolgen. Dispersion und Gas können in einer bevorzugten Ausführungsform vor der Vorrichtung in einem einfachen Y- oder T-Stück zusammengeführt werden.

Die Aufnahme und die Lochböden können beliebige Formen annehmen, wobei eine rohrförmige Ausgestaltung der Aufnahme und eine runde Ausgestaltung der Lochböden bevorzugt sind.

Die Aufnahme und/oder die Lochböden sowie die gegebenenfalls vorgesehenen weiteren Einrichtungen der erfindungsgemäßen Vorrichtung können vorzugsweise aus einem inerten Material wie beispielsweise einem Edelstahl oder einem geeigneten Kunststoff gefertigt sein. Hierbei kann es in einer Ausgestaltung der Erfindung vorgesehen sein, dass Aufnahme, Abstandshalter und Lochböden aus unterschiedlichen Materialien gefertigt sind.

Bedingt durch die lose Anordnung der Lochböden und Abstandshalter innerhalb der Aufnahme ist es möglich, diese leicht aus der Aufnahme zu entfernen und so beispielsweise im Bedarfsfall einer Reinigung zuzuführen.

Die Abstandshalter zwischen den Lochböden können eine beliebige geometrische Form annehmen, wobei jedoch rohrförmige Abstandshalter bevorzugt sind. Dies erleichtert im Bedarfsfall die Reinigung der Abstandshalter. In einer weiter bevorzugten Ausführungsform weisen die Abstandshalter sowie die Lochböden einen Durchmesser auf, der nur unwesentlicher geringer ist, als der Innendurchmesser der Aufnahme. Hierbei sind die Durchmesser so zueinander gewählt, dass die Abstandshalter sowie die Lochböden sich einfach in die Aufnahme einbringen lassen, zwischen der Innenwand der Aufnahme und den Außenrändern der Abstandshalter und/oder Lochböden jedoch kein oder nur ein geringes Spaltmaß besteht.

Hinsichtlich der Bereitstellung eines Verfahrens zur Mischung einer Dispersion mit einem Gas wird diese Aufgabe durch ein Verfahren gemäß dem Anspruch 10 gelöst. Bei einem solchen Verfahren wird eine Dispersion mit einem Gas in einer wie zuvor beschriebenen Vorrichtung gemischt.

In einer Ausgestaltung des Verfahrens werden die Dispersion und das Gas mit einem Druck zwischen 0,2 bar und 60 bar, vorzugsweise zwischen 0,5 bar und 10 bar auf die Vorrichtung aufgegeben. Hierbei kann der Druck mittels geeigneter Einrichtungen, wie beispielsweise Pumpen und/oder Ventilen, eingeregelt werden.

In einer Ausführungsform des Verfahrens handelt es sich bei der Dispersion um eine Polymerdispersion und bei dem Gas um eine gasförmige Säure. In einer solchen Ausführungsform soll beispielsweise die Polymerdispersion durch Einbringen der gasförmigen Säure angesäuert werden. In einer besonders bevorzugten Ausgestaltung der Erfindung handelt es sich bei der Polymerdispersion um eine Dispersion eines Polymers der Gruppe bestehend aus Polychloropren, Polystyrolbutadien, Polyurethan, Polyacrylat und Polysiloxan. Bei dem Gas handelt es sich bevorzugt um ein Gas aus der Gruppe umfassend CO₂ , SO₂, SO₃, NO₂ , COCl₂ und/oder HCI.

Die Polymerdispersion kann beispielsweise eine Viskosität von < 100000 mPas, bevorzugt < 10000 mPas und ganz besonders bevorzugt < 1000 mPas aufweisen.

Weiter bevorzugt zeigt die Polymerdispersion am Ende des Mischvorganges, bzw. am Ausgang der erfindungsgemäßen Mischvorrichtung eine niedrigere Viskosität als am Eingang.

In einer Ausgestaltung des hier beschriebenen Verfahrens werden mehr als 20 %, bevorzugt mehr als 40 % und ganz besonders bevorzugt mehr als 60 % der eingetragenen gasförmigen Säure in der erfindungsgemäßen Vorrichtung zur Änderung des pH-Wertes bzw. dessen Anpassung verwendet.

Die durch die gasförmige Säure anzusäuernde Polymerdispersion kann beispielsweise einen pH-Wert > pH 6, bevorzugt > pH 8 und besonders bevorzugt > pH 9 aufweisen. Des Weiteren kann die Polymerdispersion einen Feststoffgehalt > 20 %, bevorzugt > 30 % und besonders bevorzugt > 40 % aufweisen.

Neben organischen oder anorganischen Polymeren und/oder Mischungen derselben kann die Dispersion andere Inhaltsstoffe, wie beispielsweise Weichmacher, Verdicker, Alterungsschutzmittel, Pigmente und dergleichen enthalten. Diese können beispielsweise in der wässrigen Phase dispergiert oder als Suspension vorliegen.

In einer bevorzugten Ausführungsform des Verfahrens handelt es sich bei der Polymerdispersion um eine im Wesentlichen anionisch stabilisierte Polymerdispersion, welche neben anionischen Emulgatoren auch nicht ionische Emulgatoren aufweisen kann.

Mit Hilfe des erfindungsgemäßen Verfahrens unter Verwendung der erfmdungsgemäßen Vorrichtung zeigt diese unter typischen Einsatzbedingungen einen Volumendurchsatz vor einer notwendigen Wartung, wie sie beispielsweise durch eine Verstopfung hervorgerufen werden kann, von > 1000, bevorzugt > 10000, bezogen auf das Volumen der Vorrichtung.

In einer Ausgestaltung der Erfindung zeigen das Verfahren bzw. die Vorrichtung eine Volumendurchsatzleistung pro Minute, welche größer als das 5-fache des Volumens der Vorrichtung, bevorzugt größer als das 10-fache des Volumens der Vorrichtung und noch bevorzugter größer als das 20-fache des Volumens der Vorrichtung ist. Hieraus ergibt sich eine Verweilzeit der Polymerdispersion und des Gases bzw. deren Mischung in der Vorrichtung von < 12 s, bevorzugt < 6 s, noch bevorzugter < 3 s.

Die erfindungsgemäße Vorrichtung sowie das erfindungsgemäße Verfahren lassen sich beispielsweise im Bereich der Herstellung von Beschichtungs-, Tauch- und/oder Gummilatexschaum oder auch bei der Herstellung von Klebstoffen einsetzen.

Die Erfindung wird nachfolgend anhand von Figuren und Ausführungsbeispielen weiter erläutert, ohne dass sich die Erfindung jedoch auf diese Ausführungsbeispiele beschränken lässt.

Figur 1 zeigt eine schematische Darstellung einer erfindungsgemäßen Vorrichtung zum Mischen einer Dispersion mit einem Gas.

Figur 1 zeigt eine erfindungsgemäße Vorrichtung 1 zum Mischen einer Dispersion, beispielsweise einer Polychloroprendispersion, mit einem Gas, beispielsweise CO₂. Die erfindungsgemäße Vorrichtung 1 weist eine Aufnahme 2 auf, in welcher Lochböden 3 angeordnet sind. Die Lochböden 3 sind mittels Abstandhaltern 4 lose in der Aufnahme 2 angeordnet. Die Aufnahme 2 weist einen Einlass 5 und einen Auslass 6 auf. Im Bereich des Einlasses 5 und Auslasses 6 verjüngt sich der Querschnitt der Aufnahme gegenüber dem durchschnittlichen Querschnitt. Über den Einlass 5 wird ein Volumenstrom 7, welcher die Polymerdispersion und CO₂ umfasst, auf die Vorrichtung 1 aufgegeben. Die Polymerdispersion und das CO2 können in einem T-Stück 8 vorgemischt werden. Das CO₂ kann aus einer Gasbombe 9 über einen Druckminderer 11 und eine Anschlussleitung 12 über das T-Stück 8 auf die Vorrichtung 1 aufgegeben werden. Die Polymerdispersion kann aus einem Vorratstank 10 über eine Polymerleitung 13 mittels einer Pumpe 14 auf die erfindungsgemäße Vorrichtung 1 aufgegeben werden. In der Vorrichtung 1 mischen sich die Polymerdispersion und das Gas in hinreichender Weise, um eine Ansäuerung der Polymerdispersion bis zum gewünschten pH-Bereich sicherstellen zu können. Die Mischung aus Polymerdispersion und Gas verlässt die Vorrichtung 1 über die Auslassleitung 15.

### Beispiel 1:

In einer Aufnahme aus Polypropylen mit einem Außendurchmesser von 12 mm und einem Innendurchmesser von 10 mm sowie einer Länge von 200 mm werden abwechselnd zueinander Abstandhalter mit einem Außendurchmesser von 9,9 mm und einem Innendurchmesser von 8 mm sowie einer Länge von 15 mm und Lochböden mit einem Außendurchmesser von 9,9 mm und einer Dicke von 1 mm angeordnet. Die Lochböden weisen vier quadratisch verteilte Löcher mit einem Lochdurchmesser von jeweils 1,5 mm auf. In der Aufnahme werden 13 Lochböden, welche mittels 12 Abstandhaltern zueinander beabstandet sind, abwechselnd angeordnete. Gehalten werden die Lochböden sowie die Abstandhalter lediglich durch die Schwerkraft, bzw. den Druck der von oben nach unten fließenden Dispersion. Am Auslass der Vorrichtung ist ein Reduzierstück angeordnet, mittels welchem sich die Durchflussmenge regulieren lässt.

### Beispiel 2:

In einer wie im Beispiel 1 beschriebenen Mischvorrichtung wird eine Polychloroprenlatex-Dispersion mit einem Feststoffanteil von 55 %, einer Viskosität von 100 mPas und einem pH-Wert von pH 12,5 bei einem Eingangsdruck von 0,5 bar auf die Vorrichtung aufgegeben. Aus einer Gasbombe wird CO2 mittels eines Reduzierventils auf einen Druck von 2 bar und einer Durchflussmenge von 0,5 Litern pro Minute eingestellt und auf die Vorrichtung aufgegeben. Die Durchflussmenge betrug am Ausgang der Vorrichtung 0,5 Liter pro Minute. Der pH-Wert der Latexdispersion am Ausgang der Vorrichtung war pH 9. Es wurde eine Standzeit von > 120 Litern erreicht.

### Bezugszeichenliste:

- 1: Vorrichtung
- 2: Aufnahme
- 3: Lochboden
- 4: Abstandhalter
- 5: Einlass
- 6: Auslass
- 7: Volumenstrom
- 8: T-Stück
- 9: Gasbombe
- 10: Vorratsbehälter
- 11 1: Druckminderer
- 12 2: Anschluss
- 13: Polymerleitung
- 14: Pumpe
- 15: Auslassleitung

## Patentansprüche

1. Vorrichtung zum Mischen einer Dispersion mit einem Gas, aufweisend eine äußere Aufnahme (2) sowie wenigstens zwei mittels eines Abstandhalters (4) in der Aufnahme (2) zueinander beabstandet angeordnete Lochböden (3), wobei die Aufnahme (2) ein Auflager zur Aufnahme eines ersten Lochbodens aufweist, auf welchem dieser lose angeordnet ist und wobei auf diesem ersten Lochboden der Abstandshalter lose angeordnet ist, auf welchem wiederum der zweite Lochboden angeordnet ist.

2. Vorrichtung gemäß Anspruch 1, wobei die Aufnahme (2) an ihrer Einlass- und/oder Auslassseite (5, 6) eine Querschnittsverjüngung aufweist.

3. Vorrichtung gemäß Anspruch 2, wobei sich der Querschnitt an der Einlass- und/oder Auslassseite (5, 6) um ≥ 10 % gegenüber dem mittleren Querschnitt der Aufnahme (2) verjüngt.

4. Vorrichtung gemäß einem oder mehreren der vorhergehenden Ansprüche, wobei die Lochböden (3) eine Gesamtlochfläche pro Boden zwischen 1 % und 20 % der Gesamtbodenfläche aufweisen.

5. Vorrichtung gemäß einem oder mehreren der vorhergehenden Ansprüche, wobei der Lochdurchmesser zwischen 1 % und 15 % des Lochbodendurchmessers beträgt.

6. Vorrichtung gemäß einem oder mehreren der vorhergehenden Ansprüche, wobei die Lochböden (3) eine Stärke zwischen 1 mm und 10 mm aufweisen.

7. Vorrichtung gemäß einem oder mehreren der vorhergehenden Ansprüche, wobei der Abstand zwischen den Lochböden (3) dem 5-fachen bis 100-fachen der Lochbodenstärke entspricht.

8. Vorrichtung gemäß einem oder mehreren der vorhergehenden Ansprüche, wobei die Längenausdehnung der Vorrichtung (1) zwischen dem 5-fachen und 50-fachen des Durchmessers der Vorrichtung (1) beträgt.

9. Vorrichtung gemäß einem oder mehreren der vorhergehenden Ansprüche, wobei diese zwischen 3 und 100 Lochböden (3) aufweist.

10. Verfahren zur Mischung einer Dispersion mit einem Gas, wobei die Dispersion und das Gas mit im Wesentlichen gleichen Drücken einer Vorrichtung gemäß einem der Ansprüche 1 bis 9 zugeführt und in dieser gemischt werden.

11. Verfahren gemäß Anspruch 10, wobei die Dispersion und das Gas mit einem Druck zwischen 0,2 bar und 60 bar, vorzugsweise zwischen 0,5 bar und 10 bar auf die Vorrichtung aufgegeben werden.

12. Verfahren gemäß einem der Ansprüche 10 oder 11, wobei die Dispersion eine Polymerdispersion und das Gas eine gasförmige Säure sind.

13. Verfahren gemäß einem der Ansprüche 10 bis 12, wobei die Dispersion eine Dispersion eines Polymers aus der Gruppe bestehend aus Polychloropren, Polystyrolbutadien, Polyurethan, Polyacrylat und Polysiloxan ist.

14. Verfahren gemäß einem oder mehreren der Ansprüche 10 bis 13, wobei das Gas ein Gas aus der Gruppe umfassend CO₂ , SO₂ SO₃, NO₂ , COCl₂ und/oder HCI ist.

15. Verfahren gemäß einem oder mehreren der Ansprüche 10 bis 14, wobei die Verweilzeit der Dispersion/Gasmischung in der Vorrichtung weniger als 12 Sekunden, vorzugsweise weniger als 6 Sekunden und besonders bevorzugt weniger als 3 Sekunden beträgt.
